# EUROPÄISCHE PATENTSCHRIFT

(11) **EP 0 630 431 B1**
(45) Veröffentlichungstag und Bekanntmachung des Hinweises auf die Patenterteilung: **22.05.1996**
(21) Anmeldenummer: 93903838.6
(22) Anmeldetag: 25.02.1993
(51) Int. Cl.: D01H 5/02, D01H 5/10, D01H 5/12

(54) **NADELSTABSTRECKWERK**
GILL BOX
GILL-BOX

(30) Priorität: 28.02.1992 DE 4206671
(43) Veröffentlichungstag der Anmeldung: 28.12.1994
(73) Patentinhaber: SPINNEREIMASCHINENBAU LEISNIG GmbH, D-04703 Leisnig (DE)
(72) Erfinder: KÖPPLER, Horst, D-01558 Grossenhain (DE); IHLE, Kornelia, D-01558 Grossenhain (DE)
(74) Vertreter: Schneider, Manfred
(86) Internationale Anmeldenummer: DE9300176
(87) Internationale Veröffentlichungsnummer: WO9317160

(56) Entgegenhaltungen:
- DE-U- 9 112 031

## Beschreibung

Die Erfindung betrifft ein Nadelstabstreckwerk für Faserbänder, bei dem die Nadelstäbe in auf einer Achse drehbar gelagerten Schlitzscheiben radial beweglich geführt sind und der Abstand zwischen Achse und Nadelstäben durch beidseitig feststehende Kurvenscheiben verkleinerbar bzw. vergrößerbar ist.

Im Kammgarnspinnprozeß werden für die Vergleichmäßigung des Faserbandes in den Bereichen bis zur Vorgarnherstellung verschiedene Prinzipien angewendet, stets mit dem Ziel, die Einzelfasern innerhalb der Faserbänder zu parallelisieren und gleichmäßig zu verteilen.

In den hierzu häufig eingesetzten Nadelstabstreckwerken sind mit vielen Einzelnadeln bestückte Elemente im Einsatz, die eine Rotationsbewegung ausführen oder umlaufend in Kurvenbahnen geführt sind.

Aus dem EP 0 035 977 A2 sind Nadelstabstreckwerke bekannt, bei denen die Nadelstäbe in Schlitzscheiben geführt, um Hohlwellen rotieren.

Aus dem DE 91 12 031 U1 ist ein Nadelstabstreckwerk bekannt, bei dem die Nadelstäbe in auf einer Achse drehbar gelagerten Schlitzscheiben radial beweglich geführt und beidseitig von feststehenden Kurvenscheiben mit definierten Kurvenverlauf in die Faserbänder und wieder aus diesen gebracht werden.

Die genannten und weitere in Anwendung befindlichen Prinzipien haben den Nachteil, daß sich die umlaufenden Nadelreihen parallel zur Transportrichtung des Faserverbandes bewegen und keinerlei andere Bewegungsrichtung zugelassen wird.

Dadurch wird das Auflösen von Faserbündeln eingeschränkt.

Nach dem Streckprozeß im Vorgarn verbleibende Faserbündel, Noppen und Flusen beeinträchtigen die Qualität des erreichten Endproduktes Faden entscheidend und verringern die Produktivität im Spinnprozeß durch Störungen wie Wickelbildung, Fadenbrüche usw.

Aufgabe der Erfindung ist es Mittel zu finden, die bei einem gattungsgemäßen Streckwerk (DE-U-9112031) die Einstichverhältnisse in das Faserband so beeinflussen, daß insbesondere Faserbündel, Flusen und Noppen von den Nadeln zielgerichtet zerteilt und aufgelöst werden und dadurch die Gleichmäßigkeit der Faserbänder entscheidend verbessert wird.

Diese Aufgabe wird erfindungsgemäß durch die im Patentanspruch 1 angegebenen Merkmale gelöst.

Durch die Gestaltung der Schlitze in den Schlitzscheiben nach Patentanspruch 1 werden die in den Schlitzen geführten Nadelstäbe im Bereich des Ein- und Ausstiches, also am Anfang und Ende ihrer Wirkzone zusätzlich zur Hauptbewegungsrichtung mit dem Fasermaterial um einen definierten Betrag quer zu dieser bewegt.

In einer vorteilhaften Weiterbildung gemäß Patentanspruch 2 sind die Schlitze in Bezug auf die Neigungsrichtung der schrägen Ebene (SE) derart ausgebildet, daß die aufeinanderfolgenden Einzelnadelstäbe oder Nadelstabgruppen während ihrer Vorwärtsbewegung im Nadelfeld entgegengesetzt verschoben werden.

Das hat den Vorteil, daß die Einzelnadeln während des Ein- u. Ausstichvorganges in das Faserband auf die Einzelfasern seitliche Kräfte ausüben die dazu beitragen, Faserbündelungen besser voneinander zu lösen.

Auf diese Weise gelockerte Faseransammlungen können im weiteren Streckprozeß besser im Faserband verteilt werden.

Insbesondere im Rahmen der Konverterschnitt- bzw. Reißkonverterbündelauflösung und bei der Vergleichmäßigung von Lötstellen in Kämmaschinenbändern werden Verbesserungen erzielt.

Eine weitere Gestaltungsmöglichkeit gemäß Patentanspruch 3 besteht darin, daß die Neigungsrichtung der schrägen Ebene (SE) in allen Schlitzen einer Schlitzscheibe gleich ist.

Anhand eines Ausführungsbeispiels soll die Erfindung näher erläutert werden.

Figur 1 zeigt die schematische Anordnung eines Speisewalzenpaares 1 und des 3-Walzenabzuges 2 an einer Nutkurve NK zur Führung der Nadelstäbe 4.

Im Bereich der Aufstiegsbahn S1 werden die Nadelstäbe 4 vom Radius r2 auf den Radius r1 um einen Betrag h angehoben.

In den 2 Schlitzscheiben 5, dargestellt in Fig. 2 und Fig. 3 sind die Schlitze 6 zur Aufnahme der Nadelstäbe 4 auf ihren nach innen weisenden Anlageflächen mit einer schrägen Ebene SE versehen. Auf diesem Grund gleitet jeweils nur eine Ecke eines Nadelstabes 4.

Die schrägen Ebenen SE der Schlitze 6 einer Schlitzscheibe 5 haben abwechselnd eine andere Neigungsrichtung, wobei die gegenüberliegenden Schlitze 6 stets die gleiche Neigungsrichtung aufweisen.

Während die Nadelstäbe 4 im Bereich der Aufstiegsbahn S1 um das Maß h auf die Arbeitsbahn r1 geschoben werden, vollführen diese entsprechend der Neigungsrichtung der schrägen Ebene SE eine seitliche Bewegung um den Hub H. Im Bereich der Abstiegsbahn S2 wiederholt sich dieser Vorgang für jeden Nadelstab 4 in entgegengesetzter Richtung.

In beiden Bereichen S1 und S2 werden dadurch beieinanderliegende Faserbündel eines Faserbandes 3 auseinandergeschoben und für den Fließvorgang in der Hauptverzugszone gelockert, wobei der Bereich S2 die Hauptverzugszone darstellt.

## Patentansprüche

1. Nadelstabstreckwerk für Faserbänder bei dem die Nadelstäbe in auf einer Achse drehbar gelagerten Schlitzscheiben radial beweglich geführt sind und der Abstand zwischen Achse und Nadelstäben durch beidseitig feststehende Kurvenscheiben verkleinerbar bzw. vergrößerbar ist, dadurch gekennzeichnet, daß die Schlitze (6) der Schlitzscheiben (5) als nach innen weisende Anlagefläche eine schräge Ebene (SE) aufweisen, auf der die Nadelstabenden gleiten und daß die jeweils gegenüberliegenden Schlitze (6) der Schlitzscheiben (5) die gleiche Neigungsrichtung haben.

2. Nadelstabstreckwerk nach 1 dadurch gekennzeichnet, daß die Neigungsrichtung der schrägen Ebene (SE) in aufeinanderfolgenden Schlitzen (6) oder Schlitzgruppen verschieden ist.

3. Nadelstabstreckwerk nach 1 dadurch gekennzeichnet, daß die Neigungsrichtung der schrägen Ebene (SE) in allen Schlitzen (6) einer Schlitzscheibe (5) gleich ist.

## Claims

1. Gill-box frame for slivers by which the fallers are radially movable, guided in bearing-mounted slotted disks which rotate on an axis and the distance between the axis and fallers can be reduced or extended by means of stationary cams on both sides, characterized so that the slots (6) of the slotted disks (5) exhibit a sloped plane (SE) in the form of a contact area directed inward and upon which faller ends glide, and that the respective opposed slots (6) of the slotted disks (5) have the same direction of inclination.

2. Gill-box frame in accordance with 1, characterized so that the direction of inclination of the sloped plane (SE) is different in sequential slots (6) or slot groups.

3. Gill-box frame in accordance with 1, characterized so that the direction of inclination of the sloped plane (SE) is the same in all the slots (6) of a slotted disk (5).

## Revendications

1. Mécanisme d'étirage à simple champ d'aiguilles pour rubans de fibres dans le cas duquel les barrettes sont guidées selon des mouvements radiaux dans des disques fendus mobiles sur un axe et la distance séparant l'axe des barrettes peut être réduite ou augmentée à l'aide de cames fixes sur les deux côtés. Ce mécanisme se caractérise par le fait que les fentes (6) des disques fendus (5) présentent en tant que surface d'origine indiquant l'intérieur un plan oblique (SE) sur lequel glissent les extrémités des barrettes, et le fait que la direction d'inclinaison des fentes respectivement opposées (6) des disques fendus (5) est identique.

2. Mécanisme d'étirage à simple champ d'aiguilles conformément à 1, caractérisé par le fait que la direction d'inclinaison du plan oblique (SE) est différente dans le cas de fentes (6) successives ou de groupes de fentes.

3. Mécanisme d'étirage à simple champ d'aiguilles conformément à 1, caractérisé par le fait que la direction d'inclinaison du plan oblique (SE) est identique pour toutes les fentes (6) d'un disque fendu (5).
